# EUROPÄISCHE PATENTANMELDUNG

(11) **EP 4 685 065 A1**
(43) Veröffentlichungstag der Anmeldung: **28.01.2026**
(21) Anmeldenummer: 24190054.7
(22) Anmeldetag: 22.07.2024
(51) Int. Cl.: B65D 5/38, B65D 5/50, B65D 77/04

(54) **FALTVERPACKUNG**

(71) Anmelder: Mafell AG, 78727 Oberndorf a.N. (DE)
(72) Erfinder: WEIGOLD, Bastian, 72275 Alpirsbach (DE)
(74) Vertreter: Manitz Finsterwald Patent- und Rechtsanwaltspartnerschaft mbB

(57) **Zusammenfassung**

Eine Faltverpackung für ein Werkzeug umfasst einen Umverpackungskörper mit einem Rückwandabschnitt, einem Vorderwandabschnitt, einem Verschlussabschnitt, einem den Rückwandabschnitt mit dem Vorderwandabschnitt verbindenden ersten Seitenwandabschnitt und einem den Rückwandabschnitt mit dem Verschlussabschnitt verbindenden zweiten Seitenwandabschnitt, wobei der Rückwandabschnitt und der Vorderwandabschnitt ausgebildet sind, zwischen sich einen Aufnahmeraum zu begrenzen, und wobei der Verschlussabschnitt mit dem Vorderwandabschnitt lösbar zu verbinden ist, um eine Zugriffsöffnung zu dem Aufnahmeraum zu öffnen oder zu verschließen, und ein Einlegeteil zum Anordnen in dem Aufnahmeraum, das einen um eine Falzlinie abklappbaren Schutzabschnitt und einen Aufnahmebereich für das Werkzeug aufweist, wobei der Schutzabschnitt einen den Aufnahmebereich zumindest zu der Zugriffsöffnung hin umgebenden Schutzrand aufweist. Das Einlegeteil ist zwischen einer eingeschobenen Position, in der es vollständig in dem Aufnahmeraum angeordnet ist, und einer herausstehenden Position, in der der Schutzabschnitt durch die Zugriffsöffnung aus dem Aufnahmeraum herausragt, bewegbar.

## Beschreibung

Die Erfindung betrifft eine Faltverpackung für ein Werkzeug, insbesondere für ein scharfkantiges Werkzeug wie ein Sägeblatt.

Verpackungen für Sägeblätter oder allgemein scharfkantige Werkzeuge sind grundlegend bekannt. Diese werden üblicherweise als Verkaufsverpackungen verwendet, können aber auch über den Verkauf hinaus noch ihren Zweck erfüllen, indem sie gleichzeitig als Verwahrhülle verwendet werden. Beispielsweise können derartige Verpackungen mit unterschiedlichen Werkzeugen in ein Regal, etwa im Handwerkerauto, gestellt werden, sodass aus diesem Regal das jeweilige Werkzeug für bestimmte Arbeit entnommen werden kann. Wird ein anderes Werkzeug benötigt, kommt das zuvor verwendete wieder in seine Verpackung. Die Werkzeuge können in der Verpackung auch zum Schärfen gegeben werden.

Problematisch bei derartigen Verpackungen ist das Verletzungsrisiko. Bei bisherigen Verpackungen können die scharfkantigen Werkzeuge nur schwer gegriffen werden. Dazu muss das Werkzeug in der Regel am scharfkantigen Rand angefasst werden. Zur Vermeidung von Verletzungen werden heute oft die scharfen Kanten oder Sägezähne mit einem Einweg-Kunststoffschutz überzogen.

Es ist eine Aufgabe der vorliegenden Erfindung, eine leicht zu fertigende Faltverpackung mit geringem Verletzungsrisiko vorzuschlagen.

Diese Aufgabe wird durch eine Faltverpackung mit den Merkmalen des Anspruchs 1 gelöst. Vorteilhafte Weiterbildung sind Gegenstand der Unteransprüche und ergeben sich aus der Beschreibung sowie den Zeichnungen.

Die erfindungsgemäße Faltverpackung dient als Faltverpackung für ein Werkzeug, insbesondere für ein scharfkantiges Werkzeug. Scharfkantige Werkzeuge können insbesondere Sägeblätter sein, etwa runde Sägeblätter für eine Kreissäge. Die Faltverpackung umfasst einen Umverpackungskörper mit einem Rückwandabschnitt, einem Vorderwandabschnitt, einem Verschlussabschnitt, einem den Rückwandabschnitt mit dem Vorderwandabschnitt verbindenden ersten Seitenwandabschnitt und einem den Rückwandabschnitt mit dem Verschlussabschnitt verbindenden zweiten Seitenwandabschnitt, wobei der Rückwandabschnitt und der Vorderwandabschnitt ausgebildet sind, zwischen sich einen Aufnahmeraum zu begrenzen, und wobei der Verschlussabschnitt mit dem Vorderwandabschnitt lösbar zu verbinden ist, um eine Zugriffsöffnung zu dem Aufnahmeraum zu öffnen oder zu verschließen, und ein Einlegeteil zum Anordnen in dem Aufnahmeraum, das einen um eine Falzlinie abklappbaren Schutzabschnitt und einen Aufnahmebereich für das Werkzeug aufweist, wobei der Schutzabschnitt einen den Aufnahmebereich zumindest zu der Zugriffsöffnung hin umgebenden Schutzrand aufweist. Das Einlegeteil ist zwischen einer eingeschobenen Position, in der es vollständig in dem Aufnahmeraum angeordnet ist, und einer herausstehenden Position, in der der Schutzabschnitt durch die Zugriffsöffnung zumindest teilweise aus dem Aufnahmeraum herausragt, bewegbar.

Der Umverpackungskörper bezeichnet insbesondere den äußeren Teil der Faltverpackung, der etwa die Hülle für das Einlegeteil bildet. Bei dem Umverpackungskörper, der ein einziges Teil ist, sind die einzelnen Abschnitte, also Rückwandabschnitt, Vorderwandabschnitt, Verschlussabschnitt und Seitenwandabschnitte, durch Falzlinien voneinander getrennt. Der Umverpackungskörper kann im gefalteten Zustand insbesondere rechteckig oder quadratisch sein.

Wenn der Umverpackungskörper gefaltet ist, ist in diesem der Aufnahmeraum vorhanden und durch zumindest den Rückwandabschnitt und den Vorderwandabschnitt begrenzt. Die Zugriffsöffnung ermöglicht, dass das Einlegeteil mit dem Werkzeug nach dem Lösen des Verschlussabschnitts von dem Vorderwandabschnitt aus der eingeschobenen Position in die herausstehende Position gezogen oder geschoben werden kann.

Der Schutzrand umgibt das Werkzeug, zumindest in Richtung der Zugriffsöffnung. Dies bedeutet, dass nach dem Öffnen und Eingreifen in die Zugriffsöffnung der Schutzrand das Berühren des scharfkantigen Werkzeugs verhindert, um die Verletzungsgefahr soweit möglich zu reduzieren. Da der Schutzrand Teil des Einlegeteils ist, bedarf es keiner zusätzlichen Maßnahmen, um die scharfe Kante des Werkzeugs abzudecken. Der Schutzrand ist also schon in die Faltverpackung integriert.

Befindet sich jedoch das Einlegeteil in der herausstehenden Position, kann der Schutzabschnitt, insbesondere nach unten, also zum Rückwandabschnitt hin, um die Falzlinie abgeklappt werden. Dadurch gibt der Schutzabschnitt das Werkzeug zur Zugriffsseite hin frei. Das nun bereits ein Stück weit aus dem Umverpackungskörper herausragende Werkzeug kann dann ohne Verletzungsgefahr an den Seitenflächen gegriffen und herausgeholt werden, ohne dass hierfür die scharfen Kanten des Werkzeugs berührt werden müssen.

Die erfindungsgemäße Faltverpackung lässt sich vergleichsweise leicht und insbesondere maschinell herstellen, wodurch Kosten gespart werden. Zudem ist die Faltverpackung nachhaltig, da sie wiederverwendbar sowie ressourcenschonend ist. Dennoch kann ein ansprechendes, hochwertiges Erscheinungsbild erzielt werden. Die Verletzungsgefahr beim Herausholen von Werkzeugen ist aufgrund des abklappbaren Schutzrands vernachlässigbar, sodass ein sicheres Handling gewährleistet ist.

Vorzugsweise weist das Einlegeteil eine Vorderseite und eine Rückseite auf, wobei der Aufnahmebereich zu der Vorderseite hin offen ist und der Schutzabschnitt zu der Rückseite hin abklappbar ist. Insbesondere ist die Vorderseite, wenn das Einlegeteil bestimmungsgemäß in dem Umverpackungskörper angeordnet ist, dem Vorderwandabschnitt zugewandt, wohingegen die Rückseite dem Rückwandabschnitt zugewandt ist. Der Aufnahmebereich kann insbesondere so ausgestaltet sein, dass dieser etwa der Form des aufzunehmenden Werkzeugs entspricht, damit dieses in dem Aufnahmebereich gegebenenfalls mit einem gewissen Spiel fest positioniert ist. Beispielsweise kann der Aufnahmebereich kreisförmig sein, wenn die Faltverpackung für ein Sägeblatt einer Kreissäge vorgesehen ist.

Das Einlegeteil kann eine klappbare Zuglasche aufweisen, die in der eingeschobenen Position an der Zugriffsöffnung angeordnet ist. Die Zuglasche dient zum Herausziehen des Einlegeteils in Richtung zu der herausstehenden Position. Insbesondere kann die Zuglasche um eine Falzlinie klappbar sein. Der Vorderwandabschnitt kann eine Ausnehmung aufweisen, welche die Zuglasche in der eingeschobenen Position freilegt. Dies dient dazu, dass die Zuglasche nicht durch den Vorderwandabschnitt verdeckt wird, sodass die Zuglasche ergreifbar ist.

Der Rückwandabschnitt oder der Vorderwandabschnitt oder beide können eine Führungskante für das Einlegeteil aufweisen, entlang welcher das Einlegeteil zwischen der eingeschobenen Position und der herausstehenden Position geführt wird. So wird das Einlegeteil während seiner Bewegung zwischen der eingeschobenen Position und der herausstehenden Position präzise geführt, was das Herausziehen und Einschieben sehr erleichtert.

Die Führungskante kann einen Anschlag aufweisen, welcher die herausstehende Position definiert. Der Anschlag ist insbesondere ein Endanschlag, der die Führungskante abschließt. Wenn das Einlegeteil an dem Anschlag anliegt, befindet es sich in der herausstehenden Position. Vorzugsweise weist das Einlegeteil einen Gegenanschlag auf, der in der herausstehenden Position an dem Anschlag anliegt.

Der Vorderwandabschnitt und der Rückwandabschnitt sind in vorteilhafter Ausgestaltung aneinander befestigt sind, sodass das Einlegeteil in dem Aufnahmeraum sicher angeordnet ist und auch dort verbleibt, selbst wenn der Verschlussabschnitt von dem Vorderwandabschnitt gelöst wird. Beispielsweise können Vorderwandabschnitt und Rückwandabschnitt miteinander verklebt sein. Dies kann zum Beispiel mittels Klebestreifen erfolgen, welche etwa parallel zu der Führungskante verlaufen können.

Eine andere Möglichkeit, um Vorderwandabschnitt der Rückwandabschnitt aneinander zu halten, ist, dass sie magnetisch zusammengehalten werden. Beispielsweise können in die Faltverpackung entsprechende Magnete integriert sein, welche das magnetische Zusammenhalten bewirken. Dies hat den Vorteil, dass die magnetische Verbindung auch reversibel wieder gelöst werden kann.

Der Verschlussabschnitt und der Vorderwandabschnitt können durch eine Stecklaschenverbindung miteinander lösbar zu verbinden sein. Dazu kann entweder der Vorderwandabschnitt oder der Verschlussabschnitt einen Einsteckschlitz und der andere der beiden Abschnitte eine Stecklasche zum Einstecken in den Einsteckschlitz aufweisen. Bevorzugt weist der Vorderwandabschnitt den Einsteckschlitz auf, und der Verschlussabschnitt weist die Stecklasche auf. Die Stecklaschenverbindung hat den Vorteil, dass sie sehr leicht und reversibel zu öffnen und zu verschließen ist. Zudem können die dazu erforderlichen Mittel wie Stecklasche und Einsteckschlitz durch einfache Maßnahmen auch bei maschineller Fertigung an der Faltverpackung vorgesehen werden.

Der Schutzabschnitt kann eine Breite aufweisen, die wenigstens 30 %, vorzugsweise wenigstens 40 %, besonders bevorzugt ca. 50 % der Breite des Einlegeteils beträgt. Dies bewirkt, dass nach dem Abklappen des Schutzabschnitts ein ausreichend großer Teil des Werkzeugs zum Ergreifen freiliegt.

Der Umverpackungskörper und das Einlegeteil können etwa aus Karton bzw. Pappe oder Holz, insbesondere Birkenholz, bestehen.

Nachfolgend wird die Erfindung anhand eines in den Zeichnungen schematisch gezeigten Ausführungsbeispiels rein beispielhaft beschrieben. Dabei zeigt
- Fig. 1: eine perspektivische Ansicht eines Umverpackungskörpers im ungefalteten Zustand und eines Einlegeteils gemäß einem Ausführungsbeispiel,
- Fig. 2: eine perspektivische Ansicht der Faltverpackung aus Fig. 1 im geschlossenen Zustand,
- Fig. 3: eine perspektivische Ansicht der Faltverpackung aus Fig. 1 und 2 im geöffneten Zustand, wobei sich das Einlegeteil in der eingeschobenen Position befindet,
- Fig. 4: eine weitere perspektivische Ansicht der Faltverpackung aus Fig. 1 bis 3 im geöffneten Zustand, wobei sich das Einlegeteil in der herausstehenden Position befindet, und
- Fig. 5: eine weitere perspektivische Ansicht der Faltverpackung aus Fig. 1 bis 4 im geöffneten Zustand, wobei sich das Einlegeteil in der herausstehenden Position befindet und der Schutzabschnitt nach unten abgeklappt ist.

Die Faltverpackung 10 gemäß dem in den Figuren gezeigten Ausführungsbeispiel weist, wie Fig. 1 anschaulich zeigt, einen Umverpackungskörper 11 und ein Einlegeteil 12 auf. Der Umverpackungskörper 11 ist ein einziger Körper, insbesondere aus Karton hergestellt, der einen Rückwandabschnitt 13, einen Vorderwandabschnitt 14 und einen Verschlussabschnitt 15 aufweist. Zwischen Rückwandabschnitt 13 und Vorderwandabschnitt 14 ist ein erster Seitenwandabschnitt 16 vorgesehen, und zwischen Rückwandabschnitt 13 und Verschlussabschnitt 15 ist ein zweiter Seitenwandabschnitt 17 vorgesehen. Die Abschnitte 13, 14, 15, 16, 17 sind von jeweils benachbarten Abschnitten durch Falzlinien getrennt, um die das Material des Umverpackungskörpers 11 jeweils gefaltet werden kann.

In Fig. 1 ist zudem zu sehen, dass der Vorderwandabschnitt 14 einen Einsteckschlitz 30 aufweist. Der Verschlussabschnitt 15 ist mit einer entsprechenden Stecklasche 31 versehen. Wird der Umverpackungskörper 11 um die Falzlinien zusammengefaltet, wie beispielsweise in Fig. 2 gezeigt, kann die Stecklasche 31 in den Einsteckschlitz 30 eingesteckt werden, um den Umverpackungskörper 11 lösbar zu verschließen.

In Fig. 1 ist zudem zu erkennen, dass der Umverpackungskörper 11 an seinen oberen und unteren Rändern jeweils sowohl an dem Rückwandabschnitt 13 als auch an dem Vorderwandabschnitt 14 einen hervorstehenden Bereich aufweist, an dem eine Führungskante 27 mit einem (End-)Anschlag 28 vorgesehen ist.

Zudem ist in Fig. 1 ein Einlegeteil 12 mit einer Vorderseite 23 und einer Rückseite 24 gezeigt. Das Einlegeteil 12 dient dazu, ein Werkzeug W, insbesondere ein scharfkantiges Werkzeug W, aufzunehmen und sodann in dem geschlossenen Umverpackungskörper 11 zu verwahren. Das Einlegeteil 12 weist daher einen zu der Vorderseite 23 hin offenen Aufnahmebereich 21 für das Werkzeug W auf, der im vorliegenden Beispiel als Vertiefung ausgebildet ist, deren Form ungefähr der Form des Werkzeugs W entspricht, sodass dieses passend, jedoch in der Regel mit einem gewissen Spiel in dem Aufnahmebereich 21 aufgenommen werden kann. Im Ausführungsbeispiel ist das Werkzeug Wein Sägeblatt einer Kreissäge, sodass der Aufnahmebereich 21 entsprechend eine kreisrunde Form aufweist, deren Durchmesser mindestens so groß ist wie der Außendurchmesser des Sägeblatts einschließlich Sägezähnen. Der Aufnahmebereich 21 ist von einem Schutzrand 20 begrenzt, der den Außenumfang des Werkzeugs W, wenn es in dem Aufnahmebereich 21 liegt, nach außen umgibt, um das Berühren der Sägezähne zu vermeiden.

Außerdem weist das Einlegeteil 12 eine klappbare Zuglasche 25 auf, die in diesem Ausführungsbeispiel, jedoch nicht notwendigerweise, auch einen Teil des Schutzrands 20 bildet, wenn sie in Richtung zu dem Aufnahmebereich 21 geklappt ist. Die Zuglasche 25 dient dazu, das Einlegeteil 12 aus dem Umverpackungskörper 11 herauszuziehen. Um die Zuglasche besser ergreifen zu können, ist an dem Vorderwandabschnitt 14 eine Ausnehmung 26 vorgesehen.

Fig. 2 bis 5 zeigen jeweils den Umverpackungskörper 11 in gefaltetem Zustand mit darin angeordnetem Einlegeteil 12. Die Vorderseite 23 des Einlegeteils 12 ist dem Vorderwandabschnitt 14 zugewandt, und die Rückseite 24 des Einlegeteils 12 ist dem Rückwandabschnitt 13 zugewandt. In dem gefalteten Zustand begrenzen der Rückwandabschnitt 13 und der Vorderwandabschnitt 14 einen Aufnahmeraum für das Einlegeteil 12. Rückwandabschnitt 13 und Vorderwandabschnitt 14 haften aneinander. Dies kann beispielsweise durch Klebemittel wie Klebestreifen oder magnetisch bewerkstelligt werden.

In Fig. 2 und 3 ist das Einlegeteil 12 vollständig in dem Aufnahmeraum angeordnet. Dies entspricht einer eingeschobenen Position. Fig. 2 zeigt den Zustand, in dem die Stecklasche 31 in den Einsteckschlitz 30 eingesteckt ist, und Fig. 3 zeigt den Zustand, in dem die Stecklasche 31 nicht in den Einsteckschlitz 30 eingesteckt ist, eine Zugriffsöffnung 18 des Umverpackungskörpers 11 also geöffnet ist. In diesem Zustand kann an der Ausnehmung 26 die Zuglasche 25 ergriffen und das Einlegeteil 12 aus dem Aufnahmeraum herausgezogen werden.

Fig. 4 zeigt das Einlegeteil 12, nachdem es aus der eingeschobenen Position in eine herausstehende Position gezogen wurde. In diesem Zustand steht oder ragt das Einlegeteil 12 zumindest mit einem Schutzabschnitt 19, der im vorliegenden Ausführungsbeispiel die halbe Breite des gesamten Einlegeteils 12 aufweist, durch die Zugriffsöffnung 18 aus dem Aufnahmeraum heraus. Diese herausstehende Position ist dadurch definiert, dass an einem oberen und unteren Rand des Einlegeteils 12 ausgebildete Gegenanschläge 29 jeweils an den korrespondierenden Anschlägen 28 anliegen. Erreicht das Einlegeteil 12 diese herausstehende Position, kann sie folglich nicht weiter aus dem Aufnahmeraum herausgezogen werden. Während der Bewegung zwischen der herausstehenden Position und der eingeschobenen Position wird das Einlegeteil 12 an der Führungskante 27 geführt.

Befindet sich das Einlegeteil 12 in der herausstehenden Position, kann der Schutzabschnitt 19 an seiner Falzlinie 22 heruntergeklappt werden, also zu der zu der Rückseite 24 hin, was bewirkt, dass auch der entsprechende Teil des Schutzrands 20 mit heruntergeklappt wird. So kann das herausragende Teil des Werkzeugs W einfach von oben und unten umgriffen werden, ohne dass die scharfen Kanten der Sägezähne berührt werden müssen. Das Sägeblatt kann so aus dem Aufnahmebereich 21 herausgenommen und verwendet werden. Beim Wiederverpacken des Sägeblatts legt der Bearbeiter dieses bei heruntergeklapptem Schutzabschnitt 19 wieder in den Aufnahmebereich 21 ein und klappt den Schutzabschnitt 19 anschließend hoch. Sodann kann das Einlegeteil 12 wieder in den Aufnahmeraum, also in die eingeschobene Position, geschoben werden. Zuletzt wird die Faltverpackung 10 mittels Stecklasche 31 und Einsteckschlitz 30 verschlossen.

Die erfindungsgemäße Faltverpackung 10 kann vergleichsweise leicht maschinell hergestellt werden, ist zugleich wiederverwendbar und leicht zu verwenden. Zudem bewirkt der integrierte Schutz vor scharfen Kanten, dass die Verletzungsgefahr beim Herausnehmen des Werkzeugs W gering ist, ohne dass auf zusätzliche Schutzmittel wie etwa einen Einweg-Kunststoffschutz zurückgegriffen werden muss. Die Faltverpackung 10 ist daher auch besonders nachhaltig.

### Bezugszeichenliste

- 10: Faltverpackung
- 11: Umverpackungskörper
- 12: Einlegeteil
- 13: Rückwandabschnitt
- 14: Vorderwandabschnitt
- 15: Verschlussabschnitt
- 16: Seitenwandabschnitt
- 17: Seitenwandabschnitt
- 18: Zugriffsöffnung
- 19: Schutzabschnitt
- 20: Schutzrand
- 21: Aufnahmebereich
- 22: Falzlinie
- 23: Vorderseite
- 24: Rückseite
- 25: Zuglasche
- 26: Ausnehmung
- 27: Führungskante
- 28: Anschlag
- 29: Gegenanschlag
- 30: Einsteckschlitz
- 31: Stecklasche

- W: Werkzeug

## Patentansprüche

1. Faltverpackung (10) für ein Werkzeug (W), insbesondere für ein scharfkantiges Werkzeug (W), umfassend
einen Umverpackungskörper (11) mit einem Rückwandabschnitt (13), einem Vorderwandabschnitt (14), einem Verschlussabschnitt (15), einem den Rückwandabschnitt (13) mit dem Vorderwandabschnitt (14) verbindenden ersten Seitenwandabschnitt (16) und einem den Rückwandabschnitt (13) mit dem Verschlussabschnitt (15) verbindenden zweiten Seitenwandabschnitt (17), wobei der Rückwandabschnitt (13) und der Vorderwandabschnitt (14) ausgebildet sind, zwischen sich einen Aufnahmeraum zu begrenzen, und wobei der Verschlussabschnitt (15) mit dem Vorderwandabschnitt (14) lösbar zu verbinden ist, um eine Zugriffsöffnung (18) zu dem Aufnahmeraum zu öffnen oder zu verschließen, und
ein Einlegeteil (12) zum Anordnen in dem Aufnahmeraum, das einen um eine Falzlinie (22) abklappbaren Schutzabschnitt (19) und einen Aufnahmebereich (21) für das Werkzeug (W) aufweist, wobei der Schutzabschnitt (19) einen den Aufnahmebereich (21) zumindest zu der Zugriffsöffnung (18) hin umgebenden Schutzrand (20) aufweist,
und wobei das Einlegeteil (12) zwischen einer eingeschobenen Position, in der es vollständig in dem Aufnahmeraum angeordnet ist, und einer herausstehenden Position, in der der Schutzabschnitt (19) durch die Zugriffsöffnung (18) aus dem Aufnahmeraum herausragt, bewegbar ist.

2. Faltverpackung (10) nach Anspruch 1,
wobei das Einlegeteil (12) eine Vorderseite (23) und eine Rückseite (24) aufweist, wobei der Aufnahmebereich (21) zu der Vorderseite (23) hin offen ist und der Schutzabschnitt (19) zu der Rückseite (24) hin abklappbar ist.

3. Faltverpackung (10) nach Anspruch 1 oder 2,
wobei das Einlegeteil (12) eine klappbare Zuglasche (25) aufweist, die in der eingeschobenen Position an der Zugriffsöffnung (18) angeordnet ist.

4. Faltverpackung (10) nach Anspruch 3,
wobei der Vorderwandabschnitt (14) eine Ausnehmung (26) aufweist, welche die Zuglasche (25) in der eingeschobenen Position freilegt.

5. Faltverpackung (10) nach einem der vorstehenden Ansprüche,
wobei der Rückwandabschnitt (13) und/oder der Vorderwandabschnitt (14) eine Führungskante (27) für das Einlegeteil (12) aufweist, entlang welcher das Einlegeteil (12) zwischen der eingeschobenen Position und der herausstehenden Position geführt wird.

6. Faltverpackung (10) nach Anspruch 5,
wobei die Führungskante (27) einen Anschlag (28) aufweist, welcher die herausstehende Position definiert.

7. Faltverpackung (10) nach Anspruch 6,
wobei das Einlegeteil (12) einen Gegenanschlag (29) aufweist, der in der herausstehenden Position an dem Anschlag (28) anliegt.

8. Faltverpackung (10) nach einem der vorstehenden Ansprüche,
wobei der Vorderwandabschnitt (14) und der Rückwandabschnitt (13) aneinander befestigt sind, insbesondere miteinander verklebt sind.

9. Faltverpackung (10) nach einem der Ansprüche 1 bis 7,
wobei der Vorderwandabschnitt (14) und der Rückwandabschnitt (13) magnetisch zusammengehalten werden.

10. Faltverpackung (10) nach einem der vorstehenden Ansprüche,
wobei der Verschlussabschnitt (15) und der Vorderwandabschnitt (14) durch eine Stecklaschenverbindung miteinander lösbar zu verbinden sind.

11. Faltverpackung (10) nach Anspruch 10,
wobei entweder der Vorderwandabschnitt (14) oder der Verschlussabschnitt (15) einen Einsteckschlitz (30) und der andere der beiden Abschnitte (14, 15) eine Stecklasche (31) zum Einstecken in den Einsteckschlitz (30) aufweist.

12. Faltverpackung (10) nach einem der vorstehenden Ansprüche,
wobei der Schutzabschnitt (19) eine Breite aufweist, die wenigstens 30 %, vorzugsweise wenigstens 40 %, besonders bevorzugt ca. 50 % der Breite des Einlegeteils (12) beträgt.

13. Faltverpackung (10) nach einem der vorstehenden Ansprüche,
wobei der Umverpackungskörper (11) und/oder das Einlegeteil (12) aus Pappe oder Holz, insbesondere Birkenholz, bestehen.
